# FASCICULE DE BREVET EUROPEEN

(11) **EP 1 318 350 B1**
(45) Date de publication et mention de la délivrance du brevet: **12.09.2007**
(21) Numéro de dépôt: 01965289.0
(22) Date de dépôt: 04.09.2001
(51) Int. Cl.: F21V 33/00, F21S 8/08, F21W 131/103

(54) **LUMINAIRE PERFECTIONNÉ POUR LAMPADAIRES**
VERBESSERTE MASTAUFSATZLEUCHTE
IMPROVED LIGHT FOR LIGHT POSTS

(30) Priorité: 06.09.2000 ES 200002260 U
(43) Date de publication de la demande: 11.06.2003
(73) Titulaire: Moreno Garcia, Luis Angel, 31194 Arre (ES)
(72) Inventeur: Moreno Garcia, Luis Angel, 31194 Arre (ES)
(74) Mandataire: Intes, Didier Gérard André
(86) Numéro de dépôt international: PCT/ES2001/000334
(87) Numéro de publication internationale: WO 2002/023087

(56) Documents cités:
- EP-A1- 0 882 929
- DE-A1- 4 312 749
- ES-T3- 2 136 813
- ES-U- 1 022 653
- US-A- 3 353 015

## Description

La présente invention se rapporte à un luminaire ayant une nouvelle structuration, dont l'emploi se fait, de préférence, sur des lampadaires en vue de l'éclairage extérieur, qu'il soit public ou privé.

Un luminaire de ce type est connu du document ES 2 136 813 T3.

L'utilisation de luminaires, conçus comme enceintes closes en verre ou en toute autre matière, transparente ou translucide, ayant pour support des structures portantes, généralement en fonte, et à l'intérieur desquelles se trouvent des points de lumière, est aussi ancienne que la connaissance de la lumière artificielle elle-même. Ceci dit, même s'il existe, à l'heure actuelle, de nombreux types de luminaires, chacun d'entre eux est conçu, en principe, pour une application concrète (pour prendre appui sur des pieds ou des lampadaires concrets, être accrochés avec un bras, être accrochés sans bras, etc).

À l'heure actuelle, tous les luminaires présentent le même problème, indépendamment de leur configuration, leurs composants, leurs particularités et/ou leur lieu d'application: lorsqu'il faut accéder à l'intérieur pour réparer ou remplacer des composants internes, il est nécessaire de démonter complètement un ou plusieurs de leurs composants (au moins, un couvercle ou une porte d'accès, bien que cette «porte d'accès» soit généralement leur propre abat-jour/plaque de diffusion).

Cette limitation/problème s'accentue si l'on considère que l'utilisation de ces accès pour remplacement/réparation apparaît toujours lorsque le luminaire est opérationnel (généralement dans des endroits difficilement accessibles, où, de surcroît, l'ouvrier se trouve dans des positions de travail compliquées).

Dans le luminaire perfectionné, selon l'invention, l'accès à l'intérieur pour remplacement/réparation de composants internes a toujours lieu sans démonter/séparer aucun élément composant le luminaire. Il se caractérise par le fait qu'il se compose de:
a) une semi-carcasse inférieure fixe, qui intègre l'abat-jour/ plaque de diffusion transparente ou translucide, et qui dispose de moyens internes permettant le montage d'au moins un point de lumière, et de moyens externes pour monter l'ensemble sur le lampadaire correspondant;
b) une semi-carcasse supérieure mobile, avec des moyens pour assurer un montage articulé sur la semi-carcasse inférieure, avec possibilité de rotation et de déplacement combiné par rapport à elle, afin d'adopter deux positions, au moins, d'ouverture/fermeture spatialement déphasées entre elles et munie de moyens permettant de bloquer les deux semi-carcasses entre elles en position fermée;
   les deux semi-caracasses reliées en permanence entre elles, de sorte que l'accès à l'intérieur pour remplacement/réparation de composants internes ait lieu sans besoin de démonter aucun élément composant le luminaire.

Pour mieux comprendre l'objet de la présente invention, on a représenté dans les plans une forme préférentielle de réalisation pratique, susceptible de changements accessoires qui n'en dénaturent pas le fondement.
La figure 1 représente une vue générale schématique en perspective du luminaire perfectionné, pour lampadaires, selon l'invention (prêt à être fixé à un poteau, une colonne ou un support), avec tous ses principaux éléments et/ou parties intégrantes prêts à être montés.
La figure 2 représente, en détail, une section générale du luminaire, selon l'invention, en position fermée.
La figure 3 représente une vue frontale correspondant à la figure 2.
La figure 4 représente, de façon schématique, en deux phases, le luminaire en position ouverte -figure 4a- et en position fermée -figure 4b-.

On décrit ci-dessous un exemple de réalisation pratique, non limitative, de la présente invention.

Conformément à l'invention et selon la réalisation représentée, le luminaire perfectionné pour lampadaires préconisé présente une construction particulière intégrée par:
- une semi-carcasse fixe (1)
- une semi-carcasse mobile (2)
- des moyens externes (3) pour monter l'ensemble sur le lampadaire correspondant.
- des moyens internes (4) pour monter le montage d'au moins un point de lumière.
- des moyens (5) pour le montage articulé des semi-carcasses fixe (1) et mobile (2) entre elles.
- des moyens (6) pour bloquer entre elles les semi-carcasses fixe (1) et mobile(2) en position opérationnelle de fermeture.

La semi-carcasse fixe (1) intègre dans un corps principal (10) au moins l'abat-jour/plaque de diffusion (11) disposée dans une cavité conjuguée (11a); une protubérance (61) -qui fait partie des moyens de blocage (6) décrits plus loin-; des structures (12) pour disposer les moyens (3) -de la façon décrite ci-après-; des structures (13) pour monter une pièce/support (41) -qui fait partie des moyens internes (4) décrits plus loin-.

La semi-carcasse mobile (2) intègre dans son corps monopièce une fenêtre (62) -qui fait partie des moyens de blocage (6)-.

Les moyens externes (3) permettant de monter l'ensemble sur le lampadaire correspondant sont composés d'une douille (31) -encastrable de façon ajustée, grâce à son rainurage axial (32), dans le lampadaire, qui est fixé avec des moyens complémentaires (35)-; avec une tête (32) articulée au moyen d'un jeu de goupille/écrou (33), dans le corps principal (10) de la semi-carcasse fixe (1), en interposant un support (34).

Les moyens internes (4) permettant de monter les points de lumière sont constitués, en plus de la pièce-support (41) déjà mentionnée, par une douille multipièce (42) porteuse de la lampe, un abat-jour/plaque de diffusion (43) étant fixé coaxialement en corrélation avec elle.

Les moyens (5) permettant le montage articulé des semi-carcasses (1), (2) entre elles sont constitués par des bielles (51) articulés en (51a) à la semi-carcasse fixe (1) et en (51b) à la semi-carcasse mobile (2), déterminant, en conjonction avec elles, un quadrilatère articulé.

Les moyens (6) permettant de bloquer les semi-carcasses (1), (2) entre elles dans leur position de fermeture sont constitués, en plus de de la protubérance(61) et de la fenêtre (62) déjà mentionnées, d'une clé/pêne (63) qui, en se vissant ou en vissant une vis (63a) sur la protubérance (61), vient buter sur le contour de cette fenêtre (62).

## Revendications

1. Luminaire perfectionné pour lampadaires, qui se compose de:
- une semi-carcasse inférieure fixe (1), qui comprend l'abat-jour/plaque de diffusion transparente ou translucide et qui dispose de moyens internes (4) pour le montage d'au moins un point de lumière, et de moyens externes (3) pour monter l'ensemble sur le lampadaire correspondant; et
- une semi-carcasse supérieure mobile (2) avec des moyens (5) pour son montage articulé sur la semi-carcasse inférieure (1), avec possibilité de rotation et déplacement combiné par rapport à elle, permettant d'adopter, au moins, deux positions d'ouverture/fermeture spatialement déphasées entre elles, et munie de moyens (6) pour bloquer entre elles les deux semi-carcasses en position fermée, **se caractérisant par le fait que** lesdits moyens (5) permettant le montage des semi-carcasses fixe et mobile sont constitués par deux bielles (51) de différentes longueurs ayant leurs extrémités articulées avec celles-ci, de manière à définir, en conjonction avec elles, un quadrilatère articulé, où la semi-carcasse mobile prend deux positions extrêmes (déphasée/ouverte et superposée/fermée) par rapport à la semi-carcasse fixe (1).

2. Luminaire perfectionné, pour lampadaires, selon revendication antérieure, **se caractérisant par le fait que** lesdits moyens internes (4) pour le montage de point(s) de lumière sont constituées par une/des pièce(s)/support (41) assemblées à la semi-carcasse fixe et pouvant en être démontées, et qui comportent orthogonalement une douille porte-lampe (42), un abat-jour/base de diffusion (43) en corrélation avec cette douille s'y fixant coaxialement.

3. Luminaire perfectionné, pour lampadaires, selon revendications antérieures, **se caractérisant par le fait que** lesdits moyens externes (3) permettant le montage de l'ensemble sur le lampadaire sont constitués par une ou plusieurs douilles (31) prolongeant la semi-carcasse fixe sur laquelle elles sont montées avec une solution articulée et encastrables de façon ajustée dans une/des prolongation(s) conjuguée(s) du lampadaire.

4. Luminaire perfectionné, pour lampadaires, selon revendications antérieures, **se caractérisant par le fait que** lesdits moyens (6) pour bloquer entre elles les deux semi-carcasses en position encastrée de fermeture sont constitués, dans la semi-carcasse fixe, par une protubérance (61) émergente filetée et, dans la semi-carcasse mobile, une fenêtre (62) au positionnement conjugué, le blocage étant assuré par une clé/pêne (63) qui, vissée sur la protubérance, vient buter sur le contour de cette fenêtre.

## Claims

1. Improved light for standard lamps, which consists of:
- a fixed lower half-shell (1) which comprises the transparent or translucent lampshade/diffusion plate and which has internal means (4) for mounting at least one light point, and external means (3) for mounting the assembly on the corresponding standard lamp; and
- a moveable upper half-shell (2) with means (5) for its hinged mounting on the lower half-shell (1) with the possibility of combined rotation and displacement relative to it, permitting the adoption of at least two mutually spatially separated open/closed positions, and provided with means (6) for locking the two half-shells together in the closed position,
**characterised by** the fact that the said means (5) permitting assembly of the fixed and movable half-shells are formed by two connecting rods (51) of different lengths having their ends hinged on these, so as to define, in conjunction with them, a hinged quadrilateral, in which the movable half-shell adopts two extreme positions (separated/open and superimposed/closed) relative to the fixed half-shell (1).

2. Improved light for standard-lamps as described in the preceding claim, **characterised by** the fact that the said internal means (4) for mounting the light point(s) are formed of a support piece or pieces (41) mounted on the fixed half-shell and able to be detached from it, and which include at right-angles a lamp-holding a socket (42) and a lampshade/diffusion base (43) related to this socket and being fixed to it coaxially.

3. Improved light for standard-lamps as described in the preceding claims, **characterised by** the fact that the said external means (3) permitting mounting of the assembly on the standard-lamp are formed of one or more sleeves (31) extending the fixed half-shell on which they are mounted with hinged means and which can be fitted adjustably in the combined extension or extensions of the standard-lamp.

4. Improved light for standard-lamps as described in the preceding claims, **characterised by** the fact that the said means (6) for locking the two half-shells together in the closed inserted position, are formed, in the fixed half-shell, of a threaded emerging protuberance (61) and, in the moveable half-shell, of a correspondingly positioned window (62), locking being effected by a key/bolt (63) which, screwed onto the protuberance, abuts against the periphery of this window.

## Patentansprüche

1. Verbesserte Mastaufsatzleuchte, bestehend aus:
- einem festen unteren Halbgehäuse (1), welches den Lampenschirm/die durchsichtige oder lichtdurchlässige Platte umfasst und über innere Mittel (4) verfügt, die das Anbringen von mindestens einem Lichtpunkt zulassen sowie aus äußeren Mitteln (3) zum Anbringen der Gruppe auf die entsprechende Mastleuchte, und
- einem oberen, beweglichen Halbgehäuse (2), welches über Mittel (5) zum schwenkbaren Einbau desselben auf dem unteren Halbgehäuse (1) verfügt, mit der Möglichkeit der kombinierbaren Drehung und Verschiebung gegenüber diesem unteren Halbgehäuse, welches das Annehmen von mindestens zwei räumlich untereinander verschobenen Öffnungs-/Verschlusspositionen ermöglicht und über Mittel (6) verfügt, um die zwei Halbgehäuse gegeneinander in der geschlossenen Position zu blockieren,
**dadurch gekennzeichnet, dass** die besagten Mittel (5), welche das Anbringen des festen und des beweglichen Halbgehäuses ermöglichen, aus zwei unterschiedlich langen Kolbenstangen (51) gebildet werden, deren Enden jeweils über ein Gelenk mit diesen Halbgehäusen verbunden sind, so dass sie zusammen mit diesen ein gelenkiges Viereck bilden, in dem das bewegliche Halbgehäuse zwei extreme Positionen im Verhältnis zu dem feststehenden Halbgehäuse (1) einnehmen kann (verschoben/offen und übereinander liegend/geschlossen).

2. Verbesserte Mastaufsatzleuchte nach dem vorhergehenden Anspruch, **dadurch gekennzeichnet, dass** die inneren Mittel (4) zum Anbringen eines Lichtpunktes (bzw. von Lichtpunkten) aus einem/mehreren Stützteil(en) 41 gebildet wird/werden, die an das feststehende Halbgehäuse befestigt sind und entfernt werden können und die senkrecht dazu eine Lampenfassung (42) aufweisen, wobei ein Lampenschirm/eine Streuungsgrundlage (43) sich im Zusammenhang mit dieser Fassung koaxial daran befestigen lässt.

3. Verbesserte Mastaufsatzleuchte nach einem der vorhergehenden Ansprüche, **dadurch gekennzeichnet, dass** die besagten externen Mittel (3), welche das Anbringen der Gruppe an der Mastleuchte ermöglichen, aus einer Fassung oder aus mehreren Fassungen (31) gebildet werden, welche das feststehende Halbgehäuse auf der sie angebracht ist/sind durch einen Lösungsansatz verlängert/verlängern, der gelenkig und eng passend in einer zugeordneten Verlängerung bzw. in einer der zugeordneten Verlängerungen der Mastleuchte eingelassen werden kann.

4. Verbesserte Mastaufsatzleuchte nach einem der vorhergehenden Ansprüche, **dadurch gekennzeichnet, dass** die Mittel (6) zum Blockieren der zwei Halbgehäuse untereinander in der eingelassenen Verschlussposition in dem feststehenden Halbgehäuse aus einem vorstehenden Gewindeteil (61) und in dem beweglichen Halbgehäuse aus einem Fenster (62) mit zugeordneter Position gebildet werden, wobei das Blockieren durch einen Schlüssel/Vorreiber (63) mit zugeordneter Position sichergestellt wird, der, wenn er auf dem vorstehenden Teil aufgeschraubt wird, auf den Umfang dieses Fensters aufliegt.
